# EUROPÄISCHE PATENTSCHRIFT

(11) **EP 0 772 528 B1**
(45) Veröffentlichungstag und Bekanntmachung des Hinweises auf die Patenterteilung: **26.05.1999**
(21) Anmeldenummer: 95925720.5
(22) Anmeldetag: 21.07.1995
(51) Int. Cl.: B41J 11/30, B41J 15/22, G03G 15/00

(54) **UMDRUCKSTATION ZUR PARALLELVERARBEITUNG VON ZWEI AUFZEICHNUNGSTRÄGERBAHNEN**
TRANSFER PRINTING STATION FOR PROCESSING IN PARALLEL TWO PRINT MEDIUM WEBS
STATION DE DUPLICATION PERMETTANT D'IMPRIMER EN PARALLELE DEUX BANDES DE SUPPORT D'IMPRESSION

(30) Priorität: 22.07.1994 DE 4426124
(43) Veröffentlichungstag der Anmeldung: 14.05.1997
(73) Patentinhaber: Océ Printing Systems GmbH, 85586 Poing (DE)
(72) Erfinder: KOPP, Walter, D-82024 Taufkirchen (DE); PURITSCHER, Ernst, D-82008 Unterhaching (DE); KLAPETTEK, Gerhard, D-35396 Giessen (DE)
(74) Vertreter: Schaumburg, Thoenes, Thurn Patentanwälte
(86) Internationale Anmeldenummer: DE9500967
(87) Internationale Veröffentlichungsnummer: WO9603282

(56) Entgegenhaltungen:
- EP-A- 0 050 718
- DE-A- 3 211 492
- US-A- 4 974 979
- IBM TECHNICAL DISCLOSURE BULLETIN, Bd.22, Nr.6, 6. November 1979 Seiten 2465 - 2466 SANDERS 'two-path electrophotographic print process'

## Beschreibung

Zum Transport von randgelochten Aufzeichnungsträgern im Bereich der Umdruckstation von elektrografischen Druckeinrichtungen ist es üblich, einen sogenannten Traktorantrieb zu verwenden. Ein derartiger Traktorantrieb ist beispielsweise aus der DE-C2-3307583 bekannt. Der bekannte Traktorantrieb enthält einen Zahnriemen, der über eine Antriebs-Riemenscheibe und eine Umlenk-Riemenscheibe läuft. Seitlich am Zahnriemen sind über Halterungen Mitnahmestifte montiert, die zum Transportieren des bandförmigen Aufzeichnungsträgers in die Randlochungen des Aufzeichnungsträgers eingreifen.

Damit die Mitnahmestifte wahrend der Drehung der Riemenscheiben leicht in die Perforationslöcher eintauchen und wieder herausgleiten können, wurde weiterhin entsprechend der Darstellung der Figur 2 vorgeschlagen, den Aufzeichnungsträger 10 unterhalb der neutralen Faser 30 des Riemens 26 zu führen.

Es ist weiterhin aus der US-A 4974979 ein PC-Tischdrucker mit zwei nebeneinander angeordneten Traktorantrieben zum Transport von randgelochtem Endlospapier bekannt. Das Papier wird dabei zeilenweise mit Hilfe von einem beweglichen Druckkopf oder auch zwei getrennten Druckköpfen beschrieben. Der Drucker beinhaltet im wesentlichen zwei getrennt ansteuerbare Drucker, die in einem Gehäuse vereint sind. Derartige mechanische Tischdrucker arbeiten mit relativ geringer Geschwindigkeit im zeilenweisen Betrieb.

Eine in der WO 94/27193 mit Veröffentlichungstag vom 24.11.1994 beschriebene elektrografische Druckeinrichtung ist zum Bedrucken von bandförmigen Aufzeichnungsträgern unterschiedlicher Bandbreite in Unterschiedlichen Betriebsarten, wie einfarbiger und mehrfarbiger Simplexdruck, einfarbiger und mehrfarbiger Duplexdruck und zum gleichzeitigen Bedrucken zweier Aufzeichnungsträgerbahnen im Parallelbetrieb ausgelegt. Hierzu weisen die Aggregate der Druckeinrichtung_{,} wie Zwischenträger, Umdruckstation und Fixierstation eine nutzbare Breite von mindestens der doppelten Bandbreite eines schmalen Aufzeichnungsträgers auf. Die Druckeinrichtung enthält weiterhin eine der Fixierstation nachgeordnete, bedarfsweise zuschaltbare Umlenkeinrichtung mit zugeordnetem Rückführkanal zur Umdruckstation, über die im ein- oder mehrfarbigen Duplexbetrieb der Aufzeichnungsträger gewendet und erneut der Umdruckstation zugeführt wird.

Durch die Verwendung zweier Aufzeichnungsträgerbahnen im Parallelbetrieb müssen im Bereich der Umdruckstation zwei Traktorantriebe parallel nebeneinander angeordnet sein. Da sich der Umdruckbereich einschließlich des Transferkorotrons durchgehend über die zwei Aufzeichnungsträgerbahnen erstreckt, ist es erforderlich, die nicht nutzbare Lücke zwischen den Aufzeichnungsträgerbahnen und damit zwischen den Traktorantrieben möglichst klein zu halten. Eine seitliche Anordnung der Mitnahmestifte neben den Riemen entsprechend der Darstellung der Figur 2 würde die Lücke vergrößern.

Werden jedoch entsprechend der Darstellung der Figur 3 die Mitnahmestifte auf der äußeren Umfangsfläche des Riemens angeordnet, befindet sich der Aufzeichnungsträger im großen Abstand zur neutralen Faser. Damit verändert sich der Abstand der Mitnahmestifte beim Abrollen über dem Riemenrad erheblich, was zu einer Beschädigung der Perforationslöcher führt.

Aus der EP-A2-0 391 693 ist ein Traktorantrieb mit einem Zahnriemen mit mittig darauf angeordneten Stiften für einen randgelochten Aufzeichnungsträger in einem Anschlagdrucker bekannt, über den eine einzelne Aufzeichnungsträgerbahn durch den Drucker transportiert wird. Zwischen dem eigentlichen Transportbereich und einem den Zahnriemen antreibenden Riemenrad ist eine Rampe angeordnet, die den Zahnriemen und damit die einen Kragen und eine konisch zulaufende Spitze aufweisenden Stifte vor dem Riemenrad relativ zum Aufzeichnungsträger absenken. Damit gleiten die Stifte beim Umlauf um das Riemenrad aus den Transportlöchern, ohne diese zu beschädigen.

Traktorantriebe dienen bei elektrografischen Endlosdruckern dazu, die Papierbahn tangential berührend über einen Umdrucksattel an einer Fotoleitertrommel vorbeizuführen, um im Umdruckbereich Tonerbilder vom Fotoleiter auf die Papierbahn zu übertragen. Hierzu liegt am Umdruckort die Papierbahn gespannt an der Fotoleitertrommel an. Transportiert wird die Papierbahn mittels vor und nach dem Umdrucksattel angeordneten Vorschubraupen.

Endlospapiere für elektrografische Endlosdrucker sind in den Randbereichen mit Transportlöchern versehen, in die Mitnahmestifte (Transportpins) eingreifen, um die Papierbahn formschlüssig zu transportieren.

Ist der Abstand von Pin zu Pin unterschiedlich, so wird die Papierbahn entsprechend fehlerhaft in der Umdruckzone auf dem Fotoleiter plaziert. Die Lage des Papiers stimmt nicht mit der Lage des Druckbildes auf dem Fotoleiter überein, das Druckbild wird lageversetzt auf das Papier übertragen.

Diese Lageungenauigkeit in Papierlaufrichtung des Tonerbildes auf dem Papier wird auch als Zeilenstandsfehler bezeichnet.

An die Übertragungsgenauigkeit des Tonerbildes auf das Papier werden immer höhere Anforderungen gestellt, um z.B. eine saubere Deckung mehrerer Druckbilder übereinander (Vollfarbdruck) zu erhalten. Es muß deshalb eine Möglichkeit gefunden werden, die Pins entsprechend genau, mit minimalsten Teilungsfehlern zueinander anzuordnen.

Ein weiteres Problem tritt auf, wenn in der Papierbahn nach dem Papiertransport unterschiedliche Zugspannungen über die Breite der Papierbahn auftreten, verursacht z.B. durch Papierschräglauf in der Fixierstation. Das Papier neigt dann unter den Vorschubraupendeckeln zur Wellenbildung. Die Welle der Papierbahn in den Randbereichen kann sich nicht in Richtung Auflage (Papierleitblech) ausbreiten, da diese stützend gegen die Papierbahn wirkt, sondern nur in Richtung der geschlossenen Vorschubraupendeckel, es versucht diese hochzuheben. Die Papierlochungen arbeiten sich in Richtung Spitze der Mitnahmestifte und weichen damit von ihrer Sollage ab, welche durch die Symmetrieachse der Mitnahmestifte vorgegeben ist. Zeilen- und Spaltenstandsfehler sind die Folge.

Bedingt durch Zugkräfte und Zugkraftschwankungen in der Papierbahn wirken diese Kräfte auf die Mitnahmestifte. Da die Mitnahmestifte bei dem aus der DE-C2-3307583 bekannten Traktorantrieb neben dem Zahnriemen liegen, jedoch mittels einer Pinklammer auf dem Riemen montiert sind, entsteht ein Drehmoment auf die Klammer. Dieses Drehmoment verursacht abhängig von den Papierzugkräften ein mehr oder weniger starkes Schrägstellen der Pinklammer. Entsprechende Papierlagefehler zur idealen Nullage und damit zeilenstandsfehler sind die Folge.

Beim Beschleunigen der Papierbahn während eines Startvorganges werden die Pinklammern, verursacht durch die träge Masse der Papierbahn, vorgespannt und damit schräg gestellt. Nach Beendigung des Beschleunigungsvorganges entspannen sich die Pinklammern wieder in Form eines Schwingungsvorganges. Dieser Entspannungs-Schwingvorgang ist noch ca. 10 bis 15 Zeilen nach dem Beschleunigungsvorgang als Zeilenstandsfehler im Druckbild sichtbar.

Es ist möglich, daß es aufgrund ungünstiger Papiereigenschaften, wie z.B. Papierbeschädigungen, zu Papierstaus in den Vorschubraupen kommen kann. Diese Papierstaus haben zur Folge, daß auf die einzelnen Klammern ein sehr großes Biegemoment übertragen wird und dies zum Bruch der Klammer führen kann. Dieses Biegemoment wird dadurch erzeugt, daß die Mitnahmestifte (Transportpins) neben dem Transportriemen liegen und somit sich die Klammern unter Last schräg stellen können

Aufgabe der Erfindung ist es deshalb, eine Umdruckstation für eine elektrografische Druckeinrichtung bereitzustellen, die es ermöglicht, zwei in dichtem Abstand nebeneinander angeordnete parallele Auf zeichnungsträgerbahnen aus mit Randperforationen versehenen Aufzeichnungsträgern durch die Umdruckstation zu transportieren und parallel zu bedrucken. Die Umdruckstation soll dabei Aufzeichnungsträger unterschiedlicher Reißfestigkeit mit hoher Zeilenstandsgenauigkeit sicher verarbeiten können.

Diese Aufgabe wird gemäß den Merkmalen des Patentanspruches 1 gelöst.

Vorteilhafte Ausführungsformen der Erfindung sind in den Unteransprüchen gekennzeichnet.

Die erfindungsgemäße Umdruckstation enthält zwei im dichten Abstand nebeneinander in parallelen Traktorantrieben angeordnete, Randlochungen aufweisende Aufzeichnungsträgerbahnen, die parallel und synchron mit Hilfe der Traktorantriebe über den Umdrucksattel geführt werden. Den Randlochungen der Aufzeichnungsträgerbahnen sind jeweils motorisch angetriebene Zahnriemen zugeordnet, die auf ihrer Außenumfangsfläche zentrisch über Klammern montierte Mitnahmestifte mit einem Führungsflächen enthaltenden Kragen und einem sich verjüngenden Kopfteil aufweisen.

Damit können zwei parallele Aufzeichnungsträgerbahnen gleichzeitig bedruckt werden.

Bei dem in der Umdruckstation angeordneten Traktorantrieb werden zur Erzielung einer hohen Zeilenstandsgenauigkeit die Mitnahmestifte auf dem Zahnriemen in Abhängigkeit von der Zahnteilung des Zahnriemens auf der Außenumfangsfläche des Zahnriemens positioniert. Hierzu wird ein Zahnriemen mit extrem geringem Teilungsfehler von Zahn zu Zahn bzw. von Zahnlücke zu Zahnlücke verwendet mit einer Genauigkeit, welche nur ein Bruchteil der erforderlichen Zeilenstandsgenauigkeit ist. Die Mitnahmestifte sind zentrisch über Pinklammern auf dem Zahnriemen befestigt.

Eine einzelne einen Mitnahmestift tragende Pinklammer kann aus zwei Teilen bestehen. Der eine Teil ist der Pinklammer-Grundkörper, auf dem eingegossen in den Grundkörper, der Transportpin sitzt. Der zweite Teil ist der Pinklammer-Klemmsteg. Der Pinklammer-Klemmsteg wird in die Zahnlücke des Riemens gelegt und der Pinklammer-Grundkörper wird auf den Pinklammer-Klemmsteg gerastet. Die beiden Schenkel des Klemmsteges, welche als Haken ausgeführt sind, schnappen formschlüssig in das entsprechende Gegenstück des Grundkörpers mit einer Vorspannung ein. Die Teilungszentrierung wird durch die Lage des Klemmsteges in der Zahnlücke des Riemens erreicht.

Die den Zahnflanken des Riemens zugewandten Kanten des Klemmsteges weisen eine Schräge auf, welche der Zahnflankenform des Riemens entspricht. Der Klemmsteg zentriert sich damit aufgrund seiner Vorspannung in der Zahnriemenlücke.

Da der Klemmsteg durch die Vorspannung leicht verbogen wird, ist es vorteilhaft, den Klemmsteg in der Zahnlücke nur linienförmig mit einer maximalen Basis zentrieren zu lassen, um so eine undefinierte Lage des Klemmsteges in der Zahnlücke und damit eine fehlerhafte Teilung der Transportpins zu vermeiden.

Um Teilungsfehler der Transportpins zu vermieden, welche zum Beispiel durch Toleranzen bei der Fertigung auftreten, weist der die Mitnahmestifte aufnehmende Grundkörper Positioniermittel auf, die derart ausgestaltet sind, daß die Grundkörper nur in einer definierten Einbaulage nebeneinander auf dem Zahnriemen angeordnet werden können.

Diese Positioniermittel können aus einer Aussparung und einer damit zusammenwirkenden Montagenase bestehen, die beidseitig der Pinklammern angeordnet sind.

Durch die Klammeraussparung liegen die Klammern nur auf einer sehr kurzen Basis über Stege in den Randbereichen aneinander, der mittlere Bereich ist frei. Papierstaub und anderer Schmutz kann somit zwischen den Klammern ungepreßt herausfallen. Zahnteilungsungenauigkeiten infolge zwischen den Klammern eingepreßtem Schmutz können deswegen nicht auftreten.

Von Vorteil ist weiterhin die Verwendung von konischen Pinführungsflächen im Bereich des Pinkragens. Damit wird über die Transportkraft der Papierbahn eine Kraftkomponente erzeugt, welche die Papierbahn im Bereich der Randlochungen gegen eine Auflagefläche drückt. Die Papierbahn kann somit nicht nach oben, zum Beispiel gegen die Vorschubraupendeckel wandern. Dies ermöglicht einen lagegenauen stabilen Papierlauf.

Bei einem Endlospapier-Duplex Datendrucker mit zwei dicht nebeneinanderliegenden Aufzeichnungsträgerbahnen im Paralellbetrieb ist diese Klammerkonstruktion von erheblichem Vorteil. Mit der erfindungsgemäßen Klammerkonstruktion können so zwei nebeneinanderlaufende Papierbahnen minimal nah aneinander betrieben werden. Bei dieser Klammerkonstruktion ist es jedoch günstig, die Papierbahn vor dem Austauchen bzw. vor dem Eintauchen der Pins aus bzw. in die Transportlochungen zu heben, um so ein Ausreißen der Transportlochungen zu vermeiden. Das Anheben der Papierbahn ist durch entsprechende Formgebung des Papierleitbleches erreichbar.

Diese rampenförmige Papierleitblechformgebung erzeugt jedoch eine Kraftkomponente in der Papierbahn, welche diese gegen die Vorschubraupendeckel drückt. Papierlaufprobleme und Zeilenstandsfehler des Druckbildes sind die Folge.

Die konische Führungsflächenform der Transportpins verhindert diesen störenden Effekt ebenfalls.

Bei bekannten in elektrografischen Endlosdruckern verwendeten Traktorantrieben sind die Mitnahmestifte in Klammern angeordnet, die neben den Riemen liegen. Da die Papierbahn einen Widerstand gegen die Tansportrichtung hat, werden die Pinklammern bei dieser Drehmomentbelastung schräg gestellt. Dadurch weicht die Papierbahn, deren Lage durch die Transportpins bestimmt wird, von der erforderlichen Sollage ab. Das Tonerbild wird dann im Umdruckbereich lageversetzt auf die Papierbahn übertragen. Zeilenstandsfehler sind die Folge.

Die erfindungsgemäßen Klammern sind so ausgeführt, daß sie zentrisch auf den Außenumfangsflächen der Riemen liegen. Ein Kippmoment kann somit nicht auftreten. Da die Klammern sich nicht schrägstellen können, ist die Position der Transportpins unabhängig von Transportlastschwankungen der Papierbahn.

Durch die bereits beschriebene Schrägstellung der bekannten Transportklammern wird die einzelne Klammer im Falle eines Papierstaus durch das auftretende Drehmoment, welches sich als Biegemoment auf den Klammerkörper auswirkt, so stark belastet, daß es zum Klammerbruch kommen kann.

Die erfindungsgemäße Klammer hat den Transportpin so angeordnet, daß dieser zentrisch auf dem Transportriemen liegt. Die Kraftweiterleitung vom Transportpin zum Transportriemen erfolgt somit ohne Hebelarm. Es wird dadurch kein Biegemoment auf die Klammer übertragen Eine Zerstörungsgefahr der Transportklammern bei einem Papierstau ist damit nicht mehr gegeben.

Ausführungsformen der Erfindung sind in den Zeichnungen dargestellt und werden im folgenden näher beschrieben. Es zeigen:
Figur 1 eine schematische Darstellung einer elektrografischen Druckeinrichtung mit zwei im Bereich der Umdruckstation in dichtem Abstand nebeneinander angeordneten Aufzeichnungsträgerbahnen mit Traktorantrieb.
Figur 2 eine schematische Darstellung eines bekannten Traktorantriebes mit neben dem Riemen geführten Mitnahmestiften.
Figur 3 eine schematische Darstellung eines Traktorantriebes mit auf der Außenfläche des Riemens angeordneten Mitnahmestiften.
Figur 4 eine schematische Darstellung der Wirkung einer Anhebung des Aufzeichnungsträgers im Bereich der Riemenscheiben.
Figur 5 eine schematische Ausschnitts-Darstellung eines den Aufzeichnungsträger im Bereich der Riemenscheiben anhebenden Führungselements.
Figur 6 eine schematische Darstellung eines Traktorantriebes mit Führungselementen.
Figur 7 eine schematische Darstellung in Seitenansicht und in Draufsicht eines Zahnriemens mit darauf zentrisch angeordneten Pinklammern.
Figur 8 eine schematische Querschnittsdarstellung eines Traktorantriebes mit zentrisch angeordneten Pinklammern und Mitnahmestiften mit zylindrischem Kragen.
Figur 9 eine schematische Querschnittsdarstellung des Traktorantriebes der Figur 8 entlang der Schnittlinie B-C.
Figur 10 eine schematische Querschnittsdarstellung eines Traktorantriebes mit zentrisch angeordneten Pinklammern und Mitnahmestiften mit konischem Kragen.
Figur 11 eine schematische Darstellung der Aufwölbung des Aufzeichnungsträgers im Bereich der Randlochungen bei der Verwendung von Mitnahmestiften mit zylindrischem Kragen.
Figur 12 eine schematische Darstellung der Kräfte im Bereich der Randlochungen des Aufzeichnungsträgers bei einem Traktorantrieb mit zentrisch angeordneten Pinklammern und Mitnahmestiften mit konischem Kragen.
Figur 13 eine schematische Querschnittsdarstellung eines Traktorantriebes in Papiertransportrichtung mit einem den Aufzeichnungsträger im Bereich der Riemenscheiben anhebenden rampenförmigen Papierleitblech und
Figur 14 eine schematische Darstellung der Kräfte im Bereich der Einzelheit "Z" des Traktorantriebs der Figur 13.

Ein elektrografisches Druckgerät zum Bedrucken von bandförmigen Aufzeichnungsträgern 10 unterschiedlicher Bandbreite enthält als Zwischenträger 11 eine elektromotorisch angetriebene Fotoleitertrommel. Anstelle der Fotoleitertrommel läßt sich jedoch auch ein bandförmiger Zwischenträger, z.B. ein OPC-Band verwenden oder eine Magneto-Styli-Anordnung, wie sie z.B. in der EP-B1-0 191 521 beschrieben ist. Um den Zwischenträger 11 gruppieren sich die verschiedenen Aggregate für den elektrofotografischen Prozeß. Diese sind im wesentlichen: Eine Ladeeinrichtung 12 in Form eines Ladekorotrons zum Aufladen des Zwischenträgers 11; ein Zeichengenerator 13 mit einem Leuchtdiodenkamm zum zeichenabhängigen Belichten des Zwischenträgers 11, der sich über die gesamte nutzbare Breite des Zwischenträgers 11 erstreckt; eine Entwicklerstation 14 zum Einfärben des zeichenabhängigen Ladungsbildes auf dem Zwischenträger 11 mit Hilfe eines Ein- oder Zweikomponentenentwicklergemisches; eine Umdruckstation 15, die sich über die Breite des Zwischenträgers 11 erstreckt und mit der die Tonerbilder auf den Aufzeichnungsträger 10 übertragen werden. Zum Entfernen des Resttoners nach der Entwicklung und dem Umdruck ist eine Reinigungsstation 16 vorgesehen, mit darin integrierter Reinigungsbürste mit zugehöriger Absaugeinrichtung sowie einer Entladeeinrichtung 17. Der Zwischenträger 11 wird elektromotorisch angetrieben und im Druckbetrieb in Pfeilrichtung bewegt.

Weiterhin enthält die Druckeinrichtung eine der Umdruckstation 15 in Transportrichtung des Aufzeichnungsträgers nachgeordnete Fixierstation 18, die als Thermodruckfixierstation ausgebildet ist, mit einer beheizten Fixierwalze 19 mit zugehöriger Andruckwalze 20, sowie der Fixierstation nachgeordneten Führungsrollen 21, die unter anderem als Ausgabeelemente für eine Stapeleinrichtung 22 für den Aufzeichnungsträger 10 dienen. Anstelle der dargestellten Fixierstation sind auch andere Fixierstationen, z.B. mit einem beheizten oder unbeheizten Zulaufsattel oder eine Kaltfixierstation möglich. Der bandförmige Aufzeichnungsträger 10 ist als vorgefaltetes, mit Randperforationen versehenes Endlospapier konfektioniert und wird ausgehend von einem Vorratsbereich 23 über Zuführrollen 24 der Umdruckstation zugeführt.

Der Transport des Aufzeichnungsträgers erfolgt dabei vorzugsweise über eine der Umdruckstation 15 zugeordnete Transporteinrichtung 25 in Form von mit Stiften 32 versehenen Transportriemen 26, die über Riemenscheiben in Form von Zahnscheiben 27 geführt in die Randperforationen 31 des Aufzeichnungsträgers 10 eingreifen. Weiterhin ist im Gehäusebereich der Druckeinrichtung zwischen Vorratsbereich 23 und der Fixierstation 8 eine Umlenkeinrichtung 28 angeordnet, über die der Aufzeichnungsträger 10 von der Fixierstation 18 zur Umdruckstation 15 rückgeführt wird.

Die elektrografische Druckeinrichtung ist zum Bedrucken von Aufzeichnungsträgern mit unterschiedlicher Bandbreite geeignet. Zu diesem Zwecke weist der Zwischenträger 11 (Fotoleitertrommel) eine nutzbare Breite auf, die der größtmöglichen Aufzeichnungsträgerbreite entspricht (z.B. ein Format DIN A3 quer). Diese Breite entspricht der doppelten DIN A4 Bandbreite. Damit ist es möglich, im Bereich der Umdruckstation 15 zwei Aufzeichnungsträgerbahnen E1, E2 mit einer Breite entsprechend DIN A4 längs nebeneinander anzuordnen. Die Fixierstation 18 und die anderen elektrofotografischen Aggregate, wie Entwicklerstation 14, Zeichengenerator 13, Reinigungsstation 16 sind entsprechend dieser nutzbaren Breite ausgelegt.

Eine Anpassung der Breite des Zeichengenerators 13 an unterschiedliche Aufzeichnungsträgerbreiten bedarf keiner mechanischen Änderung am Zeichengenerator, wenn wie in diesem Fall ein LED-Zeichengenerator verwendet wird, mit einer Vielzahl von in Reihen angeordneten LED's. Eine Anpassung an die verwendete Aufzeichnungsträgerbreite erfolgt durch Ansteuerung elektronisch.

Durch die Verwendung zweier Aufzeichnungsträgerbahnen E1, E2 im Parallelbetrieb müssen im Bereich der Umdruckstation 15 zwei Traktorantriebe 25 parallel nebeneinander angeordnet sein. Da sich der Umdruckbereich 15 einschließlich des Transferkorotrons durchgehend über die zwei Aufzeichnungsträgerbahnen E1, E2 erstreckt, ist es erforderlich, die nicht nutzbare Lücke L zwischen den Aufzeichnungsträgerbahnen E1, E2 und damit zwischen den Traktorantrieben möglichst klein zu halten. Eine seitliche Anordnung der Mitnahmestifte 32 neben den Riemen 26 entsprechend der Darstellung der Figur 2 würde die Lücke L vergrößern.

Werden jedoch entsprechend der Darstellung der Figur 3 die Mitnahmestifte 32 auf der äußeren Umfangsfläche des Riemens 26 angeordnet, befindet sich der Aufzeichnungsträger 10 im erheblichen Abstand zur neutralen Faser 30. Damit verändert sich der Abstand der Mitnahmestifte beim Abrollen über dem Riemenrad 27 erheblich, was zu einer Beschädigung der Perforationslöcher führt. Die Mitnahmestifte 32 bestehen dabei aus Stahl. Sie haben einen zylindrischen Kragen 33, an den ein sich verjüngender Kopfteil 34 anschließt. Transportiert wird der Aufzeichnungsträger 10 über den zylindrischen Kragen 33. Der sich verjüngende Kopfteil 34 dient als Einfädelelement.

Um diese, den Papierlauf sehr störende Ausweitung bzw. Langung der Perforationslöcher 31 zu vermeiden, wird entsprechend der Darstellung der Figur 4 der Aufzeichnungsträger 10 im Bereich des Riemenrades 27 aus der Transportposition A soweit verschoben bzw. angehoben, daß sich die Perforationslöcher 31 in einer Abrollposition B im Bereich des sich verjüngenden Kopfteils 34 befinden. Die Größe der Verschiebung V hängt unter anderem von dem Neigungswinkel des sich verjüngenden Kopfteils 34, dem Radius des Riemenrades 27, der Riemenstärke und der Transportlage des Aufzeichnungsträgers ab. Sie ist in Abhängigkeit von diesen Parametern so abzustimmen, daß beim Eintauchen und beim Herausgleiten der Stifte während des Abrollvorganges die Perforationslöcher an den Stiftenwänden im geringen Abstand entlanggleiten, ohne daß eine wesentliche Angriffskraft an der Löcherwand wirkt. In der Figur 4 ist mit X1 die Position des Siftes 32 in einer Ausgangslage bezeichnet, mit X2 die Position des Siftes 32 nach einer Drehung des Riemenrades 27 um 5°. Daraus ist zu ersehen, daß ohne Verschiebung des Perforationsloches 31 nach oben der Kragen 33 die Wandung verformen würde.

Der eigentliche Vortrieb für den Aufzeichnungsträger erfolgt im geraden Transportbereich der Stiftenführung zwischen den Riemenrädern. Im Bereich der Riemenräder selbst sollen die Stifte frei in den Perforationslöchern gleiten können.

Um das Anheben des Aufzeichnungsträgers 10 in einfacher Weise vorzunehmen, ist entsprechend den Figuren 5 und 6 im Bereich der Riemenräder 27 ein Papierführungselement 35 angeordnet. Es erstreckt sich bis in den geraden Bereich (Transportstrecke) der Stiftenführung und hebt den Aufzeichnungsträger beispielsweise um etwa 1 mm an. Eine den Riemen 26 im Transportbereich zwischen den Riemenscheiben 27 stützenden Stützeinrichtung 36 in Form zum Beispiel eines Niederhalters weist vor und nach den Papierführungselementen 35 angeordnete Niederhalteelmente 37 für den Aufzeichnungsträger 10 auf. Diese können aus Rollen bestehen oder auch aus Leitblechen oder dergleichen.

Bei den Ausführungsbeispielen der Figuren 7 bis 14 erfolgt der Antrieb der Mitnahmestifte 32 (Pins) über einen motorisch angetriebenen endlosen Zahnriemen 26, der auf seiner Innenumfangsfläche Transportzähne 39 aufweist, die in einer vorgegebenen am Abstand der Randlochungen 31 des Aufzeichnungsträgers 10 orientierten Zahnteilung angeordnet sind. Darunter ist zu verstehen, daß die Transportzähne 39 einen vorgegebenen gleichmäßigen Abstand zueinander haben, der wiederum abhängig ist vom gegebenen normierten Abstand der Randlochungen 31 des Aufzeichnungsträgers 10. Das bedeutet z.B., daß pro Randlochungsabstand z.B. zwei Transportzähne angeordnet sind. Der Zahnriemen 26 ist z.B. als glasfaserverstärkter Zahnriemen ausgebildet, auf dem die Mitnahmestifte 32 über den Riemen 10 umfassende Kunststoff-Klammern 38 (Pinklammer) befestigt sind. Zwischen den Transportzähnen 39 öffnen sich Zahnlücken 40. Diese sind begrenzt durch die schrägen Zahnflanken 41 der Transportzähne. Bei gleichmäßig beabstandeten Transportzähnen ist die Zahnteilung auch durch die Anzahl der Zahnlücken je Längeneinheit (z.B. Randlochungsabstand) definiert. Die Zahnriemen sind so genau gefertigt, daß die Teilungsfehler von Zahn zu Zahn extrem gering sind. Eine Genauigkeit, welche nur ein Bruchteil der erforderlichen Zeilenstandsgenauigkeit ist. Aus diesem Grunde sind die Mitnahmestifte 32 auf der Außenumfangsfläche des Zahnriemens 26 in Abhängigkeit von der Zahnteilung justiert.

Um diese von der Zahnteilung abhängige Positionierung der Mitnahmestifte 32 (Pins) zu ermöglichen besteht entsprechend den Darstellungen der Figuren 7 bis 10 jede einzelne, einen Mitnahmestift 32 tragende Pinklammer 38 aus zwei Teilen. Der eine Teil ist der Pinklammer-Grundkörper 42 auf dem, eingegossen in den Grundkörper 42, der Mitnahmestift 32 sitzt. Der zweite Teil ist der Pinklammer-Klemmsteg 43. Der Pinklammer-Klemmsteg 43 wird in die Zahnlücke 40 des Zahnriemens 26 gelegt und der Pinklammer-Grundkörper 42 wird auf den Pinklammer-Klemmsteg 43 gerastet. Die beiden Schenkel des Klemmsteges 43, welche als Haken 44 (Figur 8) ausgeführt sind, schnappen formschlüssig in das entsprechende Gegenstück 45 des Grundkörpers 42 mit einer Vorspannung ein. Die Teilungszentrierung wird durch die Lage des Klemmsteges 43 in der Zahnlücke 40 des Riemens erreicht.

Die, den Zahnflanken 41 des Riemens 26 zugewandten Kanten des Klemmsteges weisen eine Schräge 46 (Justierschräge) auf, welche der Zahnflankenform des Riemens 26 entspricht. Der Klemmsteg 43 zentriert sich damit aufgrund seiner Vorspannung in der Zahnlücke 40.

Da der Klemmsteg 43 durch die Vorspannung leicht verbogen wird, ist es günstig, den Klemmsteg 43 in der Zahnlücke 40 nur linienförmig mit einer maximalen Basis zentrieren zu lassen (Figuren 8, 9). Die linienförmige Auflage wird durch am Klemmsteg 43 vorgesehene Auflagenippel 47 erreicht. Würde man diese linienförmige Auflage nicht vorsehen, würde eine undefinierte Lage des Klemmsteges 43 in der Zahnlücke 40 und damit eine fehlerhafte Teilung der Mitnahmestifte 32 zustande kommen.

Anstelle der Klemmstege ist es auch möglich, am Grundkörper 42 seitliche Rastelemente oder Ansätze vorzusehen, die beidseitig in die Zahnlücken 40 eingreifen und so den Grundkörper und damit die Mitnahmestifte 32 justieren. Oder es ist denkbar die Mitnahmestifte 32 selbst ohne Grundkörper unmittelbar im Riemen 26 in Abhängigkeit von der Zahnteilung anzuordnen.

Die Mitnahmestifte 32 (Pins) aus Metall werden in den Klammergrundkörper 42 mittels eines Spritzgußwerkzeuges eingegossen. Dieses Spritzgußwerkzeug kann nicht mit einer beliebig genauen Toleranz gefertigt werden. Das bedeutet, daß die Metallpins 32 nicht exakt zentrisch in X- und Y-Ebene im Pinklammergrundkörper 42 eingegossen werden können.

Damit die Pinklammern 38 immer mit der gleichen Fehlerlage auf dem Riemen 26 montiert werden, hat der Klammergrundkörper 42 auf der einen Seite eine Aussparung 48 und auf der anderen Seite eine Zentrier- oder Montagenase 49 (Figur 7). Die Klammergrundkörper 42 können somit nur lagerichtig auf dem Zahnriemen 26 montiert werden. Die Zentriernase 49 der einen Klammer paßt nur in die Aussparung 48 der benachbarten Klammer.

Damit werden Teilungsfehler der Mitnahmestifte vermieden, welche durch Toleranzen des Spritzgußwerkzeuges hervorgerufen werden.

Eine weitere Funktion der Klammeraussparung ist die folgende: Die Pinklammern 38 müssen möglichst nahe aneinanderliegen, um eine Elastizität der Klemmung in der Zahnriemenlücke 40 nicht zur Wirkung kommen zu lassen.

Würden die Klammergrundkörper 42 mit ihrer vollen Länge aneinanderliegen, so würde Papierstaub zwischen die Klammern gepreßt werden. Klammerbeschädigungen und Lagefehler wären die Folge. Durch die Klammeraussparung 48 liegen die Klammern 38 nur auf einer sehr kurzen Basis über Stege 50 in den Randbereichen aneinander, der mittlere Bereich ist frei (Figur 7). Papierstaub und anderer Schmutz kann somit zwischen den Klammern 38 ungepreßt herausfallen.

Wie aus den Figuren 8, 9 und insbesondere Figur 11 ersichtlich, kann die Papierbahn 10 bei parallelen (zylindrischen) Führungsflächen (Kragen 33) der Mitnahmestifte 32 an diesen Führungsflächen nach oben gegen den Vorschubraupendeckel 51 wandern und somit Lagefehler der Papiertransportlochungen 31 zu den Mitnahmestiften 32 erzeugen. Positionierungsfehler des Tonerbildes auf der Papierbahn beim Umdruck sind die Folge.

Eine Abhilfe bringt eine konische Ausführungsform der Pinführungsflächen (Kragen 33) (Figuren 10, 12). Die Führungsflächen 33 müssen so konisch sein, daß die Transportkraft der Papierbahn 10 eine Kraftkomponente erzeugt, welche gegen die Auflagefläche 52 (Papierleitbleche) der Papierbahn 10 wirkt. Die Papierbahn 10 kann somit nicht nach oben gegen die Vorschubraupendeckel 51 wandern. Eine lagegenaue Papierbahnführung während des Transportes und ein stabilerer Papierlauf werden damit erreicht.

Für die in der Figur 12 dargestellten Kraftbeziehungen gilt dabei folgendes:$\begin{matrix}\begin{matrix}{\text{F}}_{̲} {\text{}}_{\text{n}} \text{-} {\text{F}}_{̲} {\text{}}_{\text{h}} \text{=} {\text{F}}_{̲} {\text{}}_{\text{v}} \\ {\text{F}}_{\text{v}} {\text{= F}}_{\text{h}} \text{x tan β}\end{matrix}\end{matrix}$ Dabei ist:
- Fₕ:: Transportkraft für die Papierbahn 10
- Fₙ:: Normalkraftkomponente, senkrecht zur Führungsfläche (Kragenfläche) 33
- Fᵥ:: Vertikalkraftkomponente der Papierbahn gegen das Papierleitblech 52
- β: : Pin-Flächenwinkel (Führungsflächenwinkel)

Bei einem Endlospapier-Duplex Datendrucker mit zwei dicht nebeneinanderliegenden Aufzeichnungsträgerbahnen E1, E2 im Paralellbetrieb, wie er in der Figur 1 dargestellt ist, ist die beschriebene Klammerkonstruktion von erheblichem Vorteil. Mit der erfindungsgemäßen Klammerkonstruktion können so zwei nebeneinanderlaufende Papierbahnen E1, E2 minimal nah aneinander betrieben werden. Bei dieser Klammerkonstruktion ist es jedoch günstig, die Papierbahn vor dem Austauchen bzw. vor dem Eintauchen der Pins, aus bzw. in die Transportlochungen zu heben, damit ein Ausreißen der Transportlochungen 31 vermieden wird. Das Anheben der Papierbahn kann entsprechend der Darstellung der Figur 13, in analoger Weise wie im Zusammenhang mit der Figur 5 beschrieben, durch entsprechende Rampenform des Papierleitbleches 52 erreicht werden.

Diese Papierleitblechformgebung erzeugt jedoch entsprechend der Darstellung der Figur 14 bei einer Papierzugkraft F_{P} eine Kraftkomponente Fᵥ in der Papierbahn 10, welche diese gegen die Vorschubraupendeckel 51 drückt. Papierlaufprobleme und Zeilenstandsfehler des Druckbildes sind die Folge.

Die konische Führungsflächenform der Mitnahmestifte verhindert diesen eben beschriebenen, störenden Effekt ebenfalls.

Bei den in elektrografischen Endlosdruckern verwendeten Traktorantrieben (DE-C2-3307583) sind die Mitnahmestifte üblicherweise in Klammern angeordnet, die neben den Riemen liegen. Da die Papierbahn einen Widerstand gegen die Transportrichtung hat, werden die Pinklammern bei dieser Drehmomentbelastung schräg gestellt. Dadurch weicht die Papierbahn, deren Lage durch die Transportpins bestimmt wird, von der erforderlichen Sollage ab. Das Tonerbild wird dann im Umdruckbereich lageversetzt auf die Papierbahn übertragen. Zeilenstandsfehler sind die Folge.

Die erfindungsgemäßen Klammern 38 sind so ausgeführt, daß sie zentrisch auf den Außenumfangsflächen der Riemen 26 (Figur 7) liegen. Ein Kippmoment kann somit nicht auftreten. Da die Klammern 38 sich nicht schrägstellen können, ist die Position der Mitnahmestifte 32 unabhängig von Transportlastschwankungen der Papierbahn.

Durch die bereits beschriebene Schrägstellung der bekannten Transportklammern wird die einzelne Klammer im Falle eines Papierstaus durch das auftretende Drehmoment, welches sich als Biegemoment auf den Klammerkörper auswirkt, so stark belastet, daß es zum Klammerbruch kommen kann.

Die erfindungsgemäße Klammer 38 hat die Mitnahmestifte 32 so angeordnet, daß diese zentrisch auf dem Transportriemen 26 liegen. Die Kraftweiterleitung vom Mitnahmestift zum Transportriemen erfolgt somit ohne Hebelarm. Es wird dadurch kein Biegemoment auf die Klammer übertragen. Eine Zerstörungsgefahr der Transportklammern bei einem Papierstau ist damit nicht mehr gegeben.

### Bezugszeichenliste

- 10: = Aufzeichnungsträger
- 11: = Zwischenträger
- 12: = Ladeeinrichtung, Ladekorotron
- 13: = LED-Zeichengenerator, bilderzeugende Einrichtung
- 14,14/1,14/2: = Entwicklerstation
- 15: = Umdruckstation
- 16: = Reinigungsstation
- 17: = Entladeeinrichtung, Entladekorotron
- 18: = Fixierstation
- 19: = Fixierwalze
- 20: = Andruckwalze
- 21: = Führungsrollen
- 22: = Stapeleinrichtung
- 23: = Vorratsbereich
- 24: = Zuführrollen
- 25: = Transporteinrichtung, Traktorantrieb
- 26: = Transportband, Riemen, Zahnriemen
- 27: = Antriebswelle, Riemenscheibe, Zahnscheibe
- 28: = Umlenkeinrichtung
- 30: = Neutrale Faser
- 31: = Perforationslöcher, Randlochung
- E1, E2: = Aufzeichnungsträgerbahnen
- L: = Lücke, Abstand
- 32: = Mitnahmestift, Pin
- 33: = Kragen, Führungsfläche
- 34: = Kopfteil
- A: = Transportposition
- B: = Abrollposition
- V: = Verschiebung
- X1: = Stiftposition in Ausgangslage
- X2: = Stiftposition 5°
- 35: = Papierführungselement
- 36: = Stützklappe
- 37: = Niederhalter, Rollen
- 38: = Pinklammer
- 39: = Transportzähne
- 40: = Zahnlücken
- 41: = Zahnflanken
- 42: = Pinklammer-Grundkörper
- 43: = Pinklammer-Klemmsteg
- 44: = Haken am Klemmsteg
- 45: = Aufnahmestück am Grundkörper für Haken
- 46: = Justierschräge am Klemmsteg
- 47: = Auflagenippel
- 48: = Aussparung
- 49: = Montagenase, Justierelement
- 50: = Stege, Abstandselement
- 51: = Vorschubraupendeckel
- 52: = Auflagefläche, Papierleitblech

## Patentansprüche

1. Umdruckstation zum Transfer von Tonerbildern von einem Zwischenträger (11) auf einen bandförmigen Aufzeichnungsträger (E1, E2)in einem elektrografischen Druckgerät mit
- zwei im dichten Abstand (L) nebeneinander über einen Umdrucksattel geführten, Randlochungen (31) aufweisenden Au£zeichnungsträgerbahnen (E1, E2),
- einer Transporteinrichtung zum Parallelen Transport der Aufzeichnungsträgerbahnen (E1, E2) mindestens im Bereich eines Umdrucksattels,
- den Randlochungen (31) der Aufzeichnungsträgerbahnen (E1, E2) jeweils zugeordneten Zahnriemen (26), die über axial beabstandete motorisch angetriebene Zahnscheiben (27) geführt sind und
- auf der Außenumfangsfläche der Zahnriemen (26) zentrisch befestigten Mitnahmestiften (32), die einen Kragen (33) mit Führungsflächen an den sich ein verjüngendes Kopfteil (34) anschließt aufweisen und die in einer zwischen den Zahnscheiben (27) liegenden Transportstrecke bis zum Kragen (33) in die Randlochungen (31) eintauchen und die parallelen Aufzeichnungsträgerbahnen (E1, E2) transportieren, wobei zur Erzielung einer hohen Zeilenstandsgenauigkeit die motorisch angetriebenen endlosen Zahnriemen (26) auf ihrer Innenumfangsfläche Transportzähne (39) aufweisen, die in einer vorgegebenen, am Abstand der Randlochungen (31) der Aufzeichnungsträgerbahnen (E1, E2) orientierten Zahnteilung angeordnet sind mit einem Teilungsfehler von Zahn zu Zahn bzw. Zahnlücke zu Zahnlücke entsprechend einer Genauigkeit, welche ein Bruchteil der erforderlichen Zeilenstandsgenauigkeit ist und die auf ihrer Außenumfangsfläche in Abhängigkeit von der Zahnteilung der Transportzähne (39) montierte Mitnahmestifte (32) aufweisen.

2. Umdruckstation nach Anspruch 1 mit Mitnahmestiften (32), die jeweils in einem Grundkörper (42) auf der Außenumfangsfläche des Zahnriemens (26) angeordnet sind, wobei dem Grundkörper (42) ein Justierelement (43) zugeordnet ist, das in durch Zahnflanken (41) der Transportzähne (39) begrenzte Zahnlücken eingreift und so den Grundkörper (42) justiert.

3. Umdruckstation nach Anspruch 2 mit einem Justierelement (43), das als ein am Grundkörper (42) verrastetes Rastelement ausgebildet ist.

4. Umdruckstation nach einem der Ansprüche 2 oder 3 mit einem an den Zahnflanken (41) der Transportzahne (39) über Justierschrägen (46) angreifenden Justierelement (43).

5. Umdruckstation nach einem der Ansprüche 3 oder 4, wobei das Rastelement einen durch eine Zahnlücke (40) geführten Klemmsteg (43) aufweist mit Auflagenippeln (47), die derart angeordnet sind, daß sich das Rastelement linienförmig mit maximaler Basis in der Zahnlücke (40) abstützt.

6. Umdruckstation nach einem der Ansprüche 1 bis 5 mit einem die Mitnahmestifte (32) aufnehmenden Grundkörper (42), der mindestens einseitig im Berührungsbereich zu einem danebenliegenden Grundkörper (42) Abstandsstege (50) aufweist.

7. Umdruckstation nach einem der Ansprüche 1 bis 5 mit die Mitnahmestifte (32) aufnehmenden Grundkörpern (42), die Positioniermittel (48, 49) aufweisen, die derart ausgestaltet sind, daß die Grundkörper (42) nur in einer definierten Einbaulage nebeneinander auf dem Zahnriemen (26) angeordnet werden können.

8. Umdruckstation nach Anspruch 7 mit die Mitnahmestifte (32) aufnehmenden Grundkörpern (42), die in den Berührungsbereichen zu den danebenliegenden Grundkörpern (42) auf der einen Seite eine Aussparung (48) und auf der anderen Seite eine Montagenase (49) aufweisen.

9. Umdruckstation nach einem der Ansprüche 1 bis 8 mit Mitnahmestiften (32), die einen Kragen (33) mit konischen sich in Richtung einer Auflagefläche (52) für den Aufzeichnungsträger (10) verjüngenden Führungsflächen aufweisen, an den sich ein Kopfteil (34) anschließt, wobei die Mitnahmestifte (32) beim Transport des Aufzeichnungsträgers (10) in die Randlochungen (31) des Aufzeichnungsträgers (10) bis in den Bereich ihrer Kragen (33) eintauchen und die Führungsflächen im Kontaktbereich zu dem Aufzeichnungsträger (10) eine den Aufzeichnungsträger gegen die Auflagefläche (52) drückende Kraftkomponente (Fᵥ) erzeugen.

10. Umdruckstation nach einem der Ansprüche 1 bis 9 mit
- mindestens einer Riemenscheibe (27) über die der Zahnriemen (26) geführt ist,
- einer im Bereich der Riemenscheibe (27) angeordneten Aufzeichnungsträger-Positioniervorrichtung (35), die den Aufzeichnungsträger (10) beim Eintauchen und Freigeben der Mitnahmestifte(32) während der Drehung der Riemenscheibe (27) im Bereich des Kopfteiles (34) der Mitnahmestifte (32) derart führt, daß die Randlochungen (31) nicht verformt werden.

11. Umdruckstation nach Anspruch 10 mit einem den Aufzeichnungsträger im Bereich der Riemenscheibe anhebenden Führungselement (35).

12. Umdruckstation nach einem der Ansprüche 10 oder 11 mit einer den Zahnriemen (26) in einem Transportbereich zwischen den Riemenscheiben stützenden Stützeinrichtung(36) mit zugeordneten Niederhalteelementen (37) für den Aufzeichnungsträger (10).

## Claims

1. Transfer printing station for the transfer of toner images from an intermediate medium (11) onto a band-like print medium (E1, E2) in an electrographic printer, with
- two print medium webs (E1, E2) guided with a narrow clearance (L) one next to the other over a transfer printing saddle and having marginal perforations (31),
- a transport device for the parallel transport of the print medium webs (E1, E2) at least in the region of a transfer printing saddle,
- toothed belts (26) which are assigned in each case to the marginal perforations (31) of the print medium webs (E1, E2) and which are guided via axially spaced motor-driven toothed pulleys (27), and
- take-up pins (32) which are fastened centrally on the outer circumferential surface of the toothed belts (26) and have a collar (33) with guide surfaces adjoining a tapered head part (34) and which, in a transport zone located between the toothed pulleys (27), penetrate as far as the collar (33) into the marginal perforations (31) and transport the parallel print medium webs (E1, E2), the motor-driven endless toothed belts (26) having on their inner circumferential surface, in order to achieve high line position accuracy, transport teeth (39) which are arranged at a predetermined tooth pitch oriented relative to the spacing of the marginal perforations (31) of the print medium webs (E1, E2), with a pitch error from tooth to tooth or tooth space to tooth space according to an accuracy which is a fraction of the necessary line position accuracy, and which have, on their outer circumferential surface, take-up pins (32) mounted as a function of the tooth pitch of the transport teeth (39).

2. Transfer printing station according to Claim 1, with take-up pins (32) which are arranged in each case in a basic body (42) on the outer circumferential surface of the toothed belt (26), the basic body (42) being assigned an adjusting element (43) which engages into tooth spaces delimited by tooth flanks (41) of the transport teeth (39) and which thus adjusts the basic body (42).

3. Transfer printing station according to Claim 2, with an adjusting element (43) which is designed as a catch element interlocked on the basic body (42).

4. Transfer printing station according to one of Claims 2 or 3, with an adjusting element (43) which engages on the tooth flanks (41) of the transport teeth (39) via adjusting slopes (46).

5. Transfer printing station according to one of Claims 3 or 4, the catch element having a clamping web (43) guided by a tooth space (40), with supporting nipples (47) which are arranged in such a way that the catch element is linearly supported, with a maximum base, in the tooth space (40).

6. Transfer printing station according to one of Claims 1 to 5, with a basic body (42) which receives the take-up pins (32) and which has spacer webs (50), at least on one side, in the region of contact with a basic body (42) located next to it.

7. Transfer printing station according to one of Claims 1 to 5, with basic bodies (42) which receive the take-up pins (32) and which have positioning means (48, 49) which are designed in such a way that the basic bodies (42) can be arranged next to one another on the toothed belt (26) in only one specific installation position.

8. Transfer printing station according to Claim 7, with basic bodies (42) which receive the take-up pins (32) and which, in the regions of contact with the basic bodies (42) located next to them, have a recess (48) on one side and a mounting nose (49) on the other side.

9. Transfer printing station according to one of Claims 1 to 8, with take-up pins (32) which have a collar (33) with conical guide surfaces which taper in the direction of a supporting surface (52) for the print medium (10) and which adjoin a head part (34), during the transport of the print medium (10) of the take-up pins (32) penetrating into the marginal perforations (31) of the print medium (10) into the region of the collars (33) of the said take-up pins, and the guide surfaces generating, in the region of contact with the print medium (10), a force component (Fᵥ) pressing the print medium against the supporting surface (52).

10. Transfer printing station according to one of Claims 1 to 9, with
- at least one belt pulley (27), via which the toothed belt (26) is guided,
- a print medium positioning device (35) which is arranged in the region of the belt pulley (27) and which, during the penetration and release of the take-up pins (32), guides the print medium (10), during the rotation of the belt pulley (27), in the region of the head part (34) of the take-up pins (32), in such a way that the marginal perforations (31) are not deformed.

11. Transfer printing station according to Claim 10, with a guide element (35) which lifts the print medium in the region of the belt pulley.

12. Transfer printing station according to one of Claims 10 or 11, with a supporting device (36) supporting the toothed belt (26) in a transport region between the belt pulleys and having associated holding-down elements (37) for the print medium (10).

## Revendications

1. Station de report d'impression pour le transfert d'images de toner d'un support intermédiaire (11) à un support d'enregistrement (E1, E2) en forme de bande, dans un appareil d'impression électrographique, comprenant :
- deux bandes de support d'enregistrement (E1, E2) guidées l'une à côté de l'autre avec un faible écartement (L) entre elles, en passant sur un appui de report d'impression, et qui présentent des perforations marginales (31),
- un dispositif de transport pour le transport parallèle des bandes de support d'enregistrement (E1, E2), au moins dans la région d'un appui de report d'impression,
- des courroies crantées (26) respectivement associées aux perforations marginales (31) des bandes de support d'enregistrement (E1, E2), qui sont guidées sur des poulies dentées (27) espacées axialement et entraînées au moteur, et
- des picots d'entraînement (32) fixés en position médiane sur la surface périphérique extérieure des courroies crantées (26), qui présentent un collet (33) présentant des surfaces de guidage auxquelles fait suite une partie de tête qui s'effile (34), et qui, pour un brin de transport qui se trouve entre les poulies dentées (27), plongent dans les perforations marginales (31) jusqu'au collet (33), et transportent ainsi les bandes de support d'enregistrement parallèles (E1, E2), station dans laquelle, pour obtenir une haute précision de l'interligne, les courroies crantées sans fin (26), entraînées au moteur, présentent d'une part, sur leur surface périphérique intérieure, des dents de transport (39) qui sont disposées selon un pas de denture prédéterminé, orienté à un certain écartement des perforations marginales (31) des bandes de support d'enregistrement (E1, E2), avec une erreur de pas de dent à dent, ou de creux entre dents à creux entre dents, qui correspond à une précision qui est une fraction de la précision d'interligne nécessaire, et présentent d'autre part, sur leur surface périphérique extérieure, des picots d'entraînement (32) montés en fonction du pas de denture des dents de transport (39).

2. Station de report d'impression selon la revendication 1, comprenant des picots d'entraînement (32) qui sont disposés, chacun dans un corps de base (42), sur la surface périphérique extérieure de la courroie crantée (26), cependant qu'au corps de base (42) est associé un élément d'ajustement (43) qui s'engage dans des creux entre dents délimités par les flancs de dents (41) des dents de transport (39) et ajuste ainsi le corps de base (42).

3. Station de report d'impression selon la revendication 2, comprenant un élément d'ajustement (43) qui constitue un élément de verrouillage verrouillé sur le corps de base (42).

4. Station de report d'impression selon une des revendications 2 ou 3, comprenant un élément d'ajustement (43) qui entre en prise avec les flancs de dents (41) des dents de transport (39) par l'intermédiaire de chanfreins d'ajustement (46).

5. Station de report d'impression selon une des revendications 3 et 4, dans laquelle l'élément de verrouillage présente un ligament de serrage (43) guidé à travers un creux entre dents (40) et muni de bossages de portée (47) qui sont disposés de manière que l'élément de verrouillage prenne appui linéairement dans le creux entre dents (40) avec une base maximum.

6. Station de report d'impression selon une des revendications 1 à 5, comprenant un corps de base (42) qui reçoit les picots d'entraînement (32), et qui présente, au moins d'un côté, des nervures d'écartement (50) dans la région de contact avec un corps de base (42) adjacent.

7. Station de report d'impression selon une des revendications 1 à 5, comprenant des corps de base (42) recevant les picots d'entraînement (32), qui présentent des moyens de positionnement (48, 49) qui sont configurés de manière que les corps de base (42) ne puissent être disposés sur la courroie crantée (26) l'un à côté de l'autre dans une position de montage définie.

8. Station de report d'impression selon la revendication 7, comprenant des corps de base (42) recevant les picots d'entraînement (32), qui, dans les régions de contact avec les corps de base (42) adjacents, présentent un évidement (48) sur un côté et un bec de montage (49) sur l'autre côté.

9. Station de report d'impression selon une des revendications 1 à 8, comprenant des picots d'entraînement (32) qui présentent un collet (33) muni de surfaces de guidage coniques qui se rétrécissent en direction d'une surface d'appui (52) pour le support d'enregistrement (10), collet auquel fait suite une partie de tête (34), les picots d'entraînement (32) plongeant jusque dans la région de leur collet (33) dans les perforations marginales (31) du support d'enregistrement (10) lors dudit transport du support d'enregistrement (10), et les surfaces de guidage produisant, dans la région de contact avec le support d'enregistrement (10), une composante de force (Fᵥ) qui presse le support d'enregistrement contre la surface d'appui (52).

10. Station de report d'impression selon une des revendications 1 à 9, comprenant
- au moins une poulie à courroie (27) sur laquelle la courroie crantée (26) est guidée,
- un dispositif (35) de positionnement du support d'enregistrement, disposé dans la région de la poulie à courroie (27), et qui, pendant la rotation de ladite poulie à courroie (27), guide le support d'enregistrement (10) dans la région de la partie de tête (34) des picots d'entraînement (32), au moment de la plongée des picots d'entraînement (32) et de leur dégagement, de manière que les perforations marginales (31) ne soient pas déformées.

11. Station de report d'impression selon la revendication 10, comprenant un élément de guidage (35) qui soulève le support d'enregistrement dans la région de la poulie à courroie.

12. Station de report d'impression selon une des revendications 10 et 11, comprenant un dispositif de soutien (36) qui soutient la courroie crantée (26) dans une région de transport comprise entre les poulies à courroie, et auquel sont associés des éléments de pressage (37) pour le support d'enregistrement (10).
